# EUROPÄISCHE PATENTSCHRIFT

(11) **EP 0 006 505 B1**
(45) Veröffentlichungstag und Bekanntmachung des Hinweises auf die Patenterteilung: **25.08.1982**
(21) Anmeldenummer: 79101825.2
(22) Anmeldetag: 08.06.1979
(51) Int. Cl.: B65C 1/04, B65C 9/22, B65C 9/40, B65C 9/10, B65C 9/46

(54) **Vorrichtung zum Etikettieren von flachen Gegenständen, wie Kompaktkassetten, Videokassetten oder dergleichen**
Labelling apparatus for flat articles, such us audio cassettes, video cassettes or similar articles
Dispositif d'étiquetage d'articles plats tels que des minicassettes, des cassettes video ou similaires

(30) Priorität: 14.06.1978 DE 2826035; 11.08.1978 DE 2835211; 19.01.1979 DE 2902104; 19.01.1979 DE 2902050
(43) Veröffentlichungstag der Anmeldung: 09.01.1980
(73) Patentinhaber: Ilsemann, Heino, D-2800 Bremen (DE)
(72) Erfinder: Ilsemann, Heino, D-2800 Bremen (DE)
(74) Vertreter: Goddar, Heinz J., Dr.

## Beschreibung

Die Erfindung betrifft eine Vorrichtung zum Etikettieren von flachen Gegenständen, wie Kompaktkassetten, Videokassetten od. dgl., mit in einem Vorratstapel zur Übergabe auf Etikettenhalter angeordneten Etiketten, wobei die Etikettenhalter mit zum Übernehmen der Etiketten mit Unterdruck beaufschlagbaren Saugbohrungen und mit Vertiefungen der Gegenstände und Durchbrüchen sowie Umrandungen der Etiketten entsprechenden, abgeschrägten Vorsprüngen versehen sind, und mit einer Einrichtung zum Haftfähigmachen der Etiketten, wobei die Etikettenhalter an mindestens einem schrittweise umlaufenden Rundläuferkopf radial beweglich angeordnet und von diesem zu stationären Funktionsstationen, nämlich einer Übergabestation, in der jeweils ein Etikett durch einen der Etiketten übernommen wird, einer Auftragstation, in der das Etikett haftfähig gemacht wird, und einer Aufbringstation zum Aufbringen der Etiketten auf die Gegenstände, bewegbar sind.

Aus der FR-A-1 517 527 ist eine derartige Vorrichtung bekannt, bei der die-zu etikettierenden Gegenstände mittels eines intermittierend arbeitenden Transportbandes der Aufbringstation zugeführt werden, wo das Transportband dann so lange anhält, bis der betreffende Gegenstand dort in stationärem Zustand etikettiert worden ist. Nachteilig ist bei dieser Vorrichtung, daß wegen des intermittierenden Betriebes und der damit verbundenen Notwendigkeit, große Massen, nämlich die Gesamtmasse des Transportbandes selbst und der darauf befindlichen Gegenstände, immer wieder abzubremsen und zu beschleunigen, keine so hohen Arbeitsgeschwindigkeiten erzielt werden können, wie dies an sich wünschenswert ist, wobei der intermittierende Betrieb im übrigen auch Schwierigkeiten hinsichtlich der genauen Positionierung der zu etikettierenden Gegenstände in der Aufbringstation mit sich bringt.

In der US-A-2 676 726 ist eine Vorrichtung zum Aufbringen flexibler, durchbrochener Etiketten auf Gegenstände oder Artikel beschrieben, die entsprechend dem Durchbruch des Etiketts ein Loch oder eine Vertiefung aufweisen. Dabei werden die Etiketten vom Etikettenstapel durch Saugeinrichtungen abgenommen und auf einer Ablage abgelegt. Ein mit einem Stift versehener Etikettenhalter richtet mit dem Stift das Etikett aus. Das Etikett wird zum Haftfähigmachen erhitzt und durch den Etikettenhalter auf den zu etikettierenden Gegenstand übertragen, wobei der Stift des Etikettenhalters in die entsprechende Öffnung des Gegenstandes eintritt und daher das Etikett genau auf den Gegenstand aufbringen kann. Bei diesem Verfahren ist nicht nur nachteilig, daß es durch die Zwischenablage des Etiketts nicht sehr schnell arbeiten kann, sondern auch, daß aus Kunststoffmaterial bestehende, durch Erhitzen haftfähig zu machende Etiketten recht teuer sind oder aber durch Erhitzen haftfähig zu machende Papieretiketten in einem vollständig getrennten, vorausgehenden Vorgang mit Hot-melt-Klebstoff versehen werden müssen, was ebenfalls einen beträchtlichen Kostenfaktor bedingt.

In der US-A-2 764408 sind ein Verfahren und eine Vorrichtung zum Abnehmen von Etiketten von einem Etikettenstapel beschrieben, bei denen die Etiketten nach Abnehmen vom Etikettenstapel durch aus einer Düse ausströmende Druckluft auf Etikettenhaltern auf einem Rundläuferkopf abgesetzt werden, wobei die Etikettenhalter aber lediglich aus nichtpositionierenden, die Etiketten festhaltenden Haftflächen bestehen. Nachteilig ist hierbei insbesondere, daß die Etiketten auf den im folgenden zu etikettierenden Gegenstand, zu dem sie mittels des Rundläuferkopfes gebracht werden, nicht genau positioniert aufgebracht werden können.

In der DE-U-1 884 257 ist eine Vorrichtung zum Aufbringen von auf einem Trägerband befindlichen Etiketten auf einen Gegenstand mittels eines Rundläuferkopfes, der mit Saug- und Andrückeinrichtungen versehen ist, beschrieben. Die Etiketten werden dabei vom Etikettenband abgelöst, indem die Saug- und Andrückeinrichtung sich vom Rundläuferkopf radial zu den Etiketten bewegt und beim Berühren derselben eine Saugwirkung ausübt, woraufhin sie unter Mitnahme des Etiketts zurückgezogen wird. Sodann dreht sich der Rundläuferkopf weiter, bis die mit einem Etikett versehene Saug-und Andrückeinrichtung am Transportweg der zu etikettierenden Gegenstände angekommen ist, wo die Saug- und Andrückeinrichtung sich wieder radial auswärts auf den zu etikettierenden Gegenstand hinbewegt, das entsprechende Etikett dort andrückt, wobei das Saugvakuum abgestellt wird; und anschließend zurückgezogen wird. Nachteilig ist bei dieser Vorrichtung, daß die Haftetiketten verwendet werden, die vorher auf einem Band aufgebracht werden müssen. Darüber hinaus ist mit der Vorrichtung nach der DE-U-1 884 257 ein genaues Positionieren der Etiketten auf den zu etikettierenden Gegenständen nicht möglich.

Der Erfindung liegt die Aufgabe zugrunde, eine Vorrichtung der eingangs genannten Art zu schaffen, die ein genaues und sauberes Etikettieren mittels von einem Stapel abzunehmender preiswerter Etiketten mit höherer Geschwindigkeit als bei der bekannten Vorrichtung gestattet.

Erfindungsgemäß wird diese Aufgabe dadurch gelöst, daß eine am Rundläuferkopf kontinuierlich vorbeilaufende Transportkette mit die Gegenstände schiebenden Nocken vorgesehen ist; und daß die Aufbringstation mit einer die Gegenstände von der durchlaufenden Transportkette über die Höhe der Nocken heraushebenden Hebebühne versehen ist.

Bei der erfindungsgemäßen Vorrichtung werden die Etiketten also von mindestens einem mit radial beweglichen Etikettenhaltern versehenen Rundläuferkopf schrittweise von der Übergabestation bzw. dem darin vorgesehenen Vorratsstapel zur Aufbringstation transportiert und beim jeweiligen Stillstahd des Rundläuferkopfes mindestens folgenden Funktionen unterworfen: Übernehmen der Etiketten durch die Etikettenhalter in der ÜLergabestation, Haftfähigmachen der Etiketten in der Auftragstation, Abheben der Gegenstände, insbesondere Kassetten, von der kontinuierlich durchlaufenden Transportkette zum Aufbringen der Etiketten durch radiales Nähern des jeweiligen Etikettenhalters an den Gegenstand und durch Abbrechen des Saugvakuums.

Eine besonders bevorzugte Ausführungsform der Erfindung sieht vor, daß an der Aufbringstation beidseits der Transportkette gleiche, spiegelbildliche, synchron arbeitende Rundläuferköpfe mit entsprechenden Umfangsstationen angeordnet sind. Durch das gleichzeitige beidseitige Etikettieren der zu etikettierenden Gegenstände, wie insbesondere Kompaktkassetten, wird die gesamte Etikettiergeschwindigkeit praktisch verdoppelt.

Weiterhin kann erfindungsgemäß vorgesehen sein, daß die Auftragstation eine horizontal liegende, zum Aufbringen einer Verbinderflüssigkeit auf die Etiketten um ihre vertikal bewegliche Achse drehbare, mit Verbinderflüssigkeit versehbare Auftragwalze aufweist.

Dadurch, daß die Etiketten hierbei mittels der horizontal liegenden, beweglichen, mit Verbinderflüssigkeit versehenen Auftragwalze haftfähig gemacht werden, ergibt sich ein sauberes Auftragen der Verbinderflüssigkeit auf das auf den Gegenstand aufzubringende Etikett, weil die Verbinderflüssigkeit nicht asymmetrisch herunterlaufen kann, wie dies bei einer vertikal gelagerten Rolle notwendigerweise der Fall wäre. Als Verbinderflüssigkeit können verschiedenartige, bekannte, dem in Rede stehenden Zweck angepaßte Flüssigkeiten verwendet werden, wie beispielsweise Lösungsmittel wie Perchlorethylen, die beim Etikettieren von aus Kunststoffmaterial bestehenden Kompaktkassetten beim Aufbringen der Etiketten die Kompaktkassettenoberfläche anlösen und dadurch eine Verbindung zwischen Kassette und Etikett gewährleisteten. Auch können bekannte geeignete Klebstoffe verschiedenster Art, beispielsweise Kaltleime aber auch Hot-melt-Klebstoffe, auf die Etiketten aufgebracht werden, um eine feste Verbindung zwischen dem zu etikettierenden Gegenstand und dem Etikett herzustellen. Auch können die Etiketten mit Adhäsionsklebstoffen versehen werden, so daß die Etiketten später beispielsweise durch den Käufer des etikettierten Gegenstandes auch wieder entfernbar sind.

Eine weitere bevorzugte Ausgestaltung der erfindungsgemäßen Vorrichtung sieht vor, daß die Auftragwalze mit Stoff bespannt ist. Obwohl es innerhalb des Erfindungsgedankens liegt, zur Verbesserung des Auftragens der Verbinderflüssigkeit auf das Etikett die Auftragrolle mit Riefen oder Nuten zu versehen, wird ein äußerst sauberes Auftragen der Verbinderflüssigkeit auf das Etikett durch Versehen der Auftragrolle mit einer Stoffummantelung erreicht. Hierdurch kann das Benetzen der Etiketten in optimaler Weise durchgeführt werden. Weitere bevorzugte Ausgestaltungen sehen vor, daß die Auftragwalze mit einem Strumpf umspannt ist oder daß die Auftragwalze mit einer sich über ihre Länge erstreckende Klemmeinrichtung versehen ist, in die beidseitig ein rechteckiges Stoffstück eingespannt ist, wobei letztere Ausgestaltung den Vorteil besitzt, daß das Stoffstück so fest einspannbar ist, daß es nicht verrutschen kann. Damit eine derartige Klemmeinrichtung nicht das Benetzen der Etiketten beeinträchtigen kann, ist gemäß einer weiteren Ausgestaltung der erfindungsgemäßen Vorrichtung vorgesehen, daß die Auftragwalze derart reversibel abrollbar ist, daß die Klemmeinrichtung von der Etikettenftäche ferngehalten wird.

Eine weitere äußerst bevorzugte Ausgestaltung der Erfindung sieht vor, daß die Auftragwalze in einem unter ihr befindlichen, mit ihrer Achse vertikal beweglichen Verbinderflüssigkeitsbad umrollt; und daß der vertikale Abstand ::der Achse der Auftragwalze zur Unterkante des in einem Etikettenhalter befindlichen Etiketts mindestens 30 mm beträgt. Hierdurch wird ein ausreichendes Benetzen einer ausreichend großen Umfangsfläche der Auftragrolle erreicht, so daß das gesamte Etikett gleichmäßig mit der Verbinderflüssigkeit versehen werden kann. Um eventuell überflüssige Verbinderflüssigkeit von der Auftragwalze zu entfernen, da solche übermäßige Verbinderflüssigkeit am Etikett herunterlaufen und einen häßlichen Rand an der Unterkante des auf den Gegenstand aufgebrachten Etiketts hinterlassen würde, ist gemäß einer anderen Ausgestaltung vorgesehen,-daß in Kontakt mit der Auftragwalze eine Abstreifwalze angeordnet ist. Es hat sich gezeigt, daß bei einer exakt zylindrischen Auftragwalze die Aufbringung über die Länge des Etiketts nicht vollständig gleichmäßig ist; dementsprechend ist zur Gleichverteilung der auf ein Etikett aufgebrachten Flüssigkeit gemäß einer bevorzugten Ausgestaltung der Erfindung vorgesehen, daß die Auftragwalze leicht bombiert ausgeführt ist.

Das Auftragen der Verbinderflüssigkeit auf die auf die Kassetten oder dergleichen aufzubringenden Etiketten läßt sich noch verbessern, wenn die erfindungsgemäße Vorrichtung eine andere Ausbildung hat, die dadurch gekennzeichnet ist, daß die Auftragstation, in der die Etiketten haftfähig gemacht werden, eine dem Etikettenhalter gegenüberliegende, im wesentlichen vertikal angeordnete, mit einem Befeuchtungstuch versehene Befeuchtungsplatte aufweist, in deren dem Befeuchtungstuch zugewandte Stirnfläche nahe der Plattenoberkante eine Vielzahl von Befeuchtungskanälen mündet, die mittels einer Pumpe aus einem zentralen Reservoir dosiert mit die Etiketten haftfähig machender Verbinderflüssigkeit beaufschlagbar sind; und daß unterhalb der Befeuchtungsplatte eine Auffangwanne zum Aufnehmen überschüssiger Verbinderflüssigkeit angeordnet ist, die über eine Rücklaufleitung mit der Pumpe in Verbindung steht. Besonders günstig ist es, wenn das Befeuchtungstuch in die in der Auffangwanne befindliche Verbinderflüssigkeit eintaucht, weil hierdurch eine Dochtwirkung entsteht, die eine besonders gleichmäßige Befeuchtung des gesamten Befeuchtungstuches und damit auch des zu befeuchtenden Etiketts gewährleistet.

Ein besonders günstiges Übergeben der Etiketten vom Vorratsstapel auf die Etikettenhalter ergibt sich bei einer Ausführungsform der erfindungsgemäßen Vorrichtung, welche gekennzeichnet ist durch eine in der Übergabestation im wesentlichen horizontal sowie radial zu dem Rundläuferkopf angeordnete Führungsrinne zur Aufnahme des Vorratsstapels im wesentlichen vertikal angeordneter Etiketten, deren Querschnitt im wesentlichen demjenigen der Etiketten entspricht und die an ihrem dem Etikettenhalter bzw. dem Rundläuferkopf zugewandten Vorderende mindestens zwei einander gegenüberliegende Anlagekanten zum Halten des Vorratstapels aufweist; eine in der Führungsrinne längsgleitbeweglich angeordnete, die Etiketten in Richtung auf die Anlagekanten drückende Druckplatte; und eine Bremseinrichtung zur Druckentlastung der Druckplatte und damit des Etiketten-Vorratsstapels nach dem Heranführen des Etikettenhalters während der Etikettenübergabe von dem Vorratsstapel auf den Etikettenhalter. Diese Ausführungsform der erfindungsgemäßen Vorrichtung ermöglicht ein einwandfreies, druckloses Übertragen der Etiketten vom Vorratsstapel auf den Etikettenhalter.

Die erfindungsgemäße Vorrichtung gewährleistet insgesamt ein zügiges Etikettieren von zu etikettierenden Gegenständen, wobei beispielsweise beim Etikettieren von Kompaktkassetten unter Fixieren bzw. genauem Positionieren sowohl von Kassetten als auch Etiketten ein Durchsatz von hundertvierzig Kassetten pro Minute und mehr zu erreichen ist, während bekannte Etikettiervorrichtungen mit Fixierung der Etiketten lediglich einen Durchsatz von siebzig Kassetten pro Minute und Etikettiervorrichtungen der gattungsgemäßen Art ohne Fixieren einen Durchstoß von etwa hundert Kassetten pro Minute erreichen; dieser Fortschritt wird beispielsweise dadurch erreicht, daß das zeitraubende und aufwendige Abnehmen der Etiketten vom Trägerband, worauf die Etiketten vorher auch noch aufzubringen sind, vermieden wird.

Weitere Merkmale und Vorteile der Erfindung ergeben sich aus den Ansprüchen und aus der nachfolgenden Beschreibung, in der Ausführungsbeispiele anhand der schematischen Zeichnung im einzelnen erläutert sind. Dabei zeigt
Fig. 1 eine schematische Draufsicht auf ein erstes Ausführungsbeispiel der erfindungsgemäßen Etikettiervorrichtung,
Fig. 2 in Schnittansicht entlang der Linie 11-11 von Fig. 1 einen Etikettenhalter sowie eine Auftragwalze zum-Auftragen der Verbinderflüssigkeit in einer Stellung vor bzw. nach dem Auftragen der Verbinderflüssigkeit,
Fig. 3 ein abgewandeltes Ausführungsbeispiel der erfindungsgemäßen Etikettiervorrichtung in der Draufsicht,
Fig. 4 die Auftragstation des in Fig. 3 gezeigten Ausführungsbeispieles in der Seitenansicht, teilweise geschnitten,
Fig. 5 die Auftragstation von Fig. 4 in der Draufsicht,
Fig. 6 ein weiteres Ausführurrgsbeispiel der erfindungsgemäßen Etikettiervorrichtung in der Draufsicht,
Fig. 7 die Übergabestation des in Fig. 6 gezeigten Ausführungsbeispieles der erfindungsgemäßen Etikettiervorrichtung in der Draufsicht,
Fig. 8 die Übergabestation von Fig. 7 in der Seitenansicht, teilweise, ebenso wie in Fig. 7, geschnitten, und
Fig. ein letztes Ausführungsbeispiel der erfindungsgemäßen Etikettiervorrichtung in der Draufsicht.

Die in Fig. 1 gezeigte Etikettiervorrichtung 10, welche zum Etikettieren von Kompaktkassetten 12 dient, weist einen linearen Transportweg 14 zum Transport der Kassetten 12 auf. Die Kassetten 12 werden entlang des Transportweges 14 mittels einer Kassette 16 und von dieser Kette hochstehender Nocken 18 transportiert. Beim Transport laufen die Kassetten 12 durch eine Aufbringstation 20, in der die Kassetten 12 beidseitig mit Etiketten 22 versehen werden. Parallel zum Transportweg 14 der Kassetten 12 ist hinter der Aufbringstation 20 eine Station 24 mit Druckrollen 26 zum Andrücken der Etiketten 22 an die Kassetten 12 angeordnet. Benachbart zum Transportweg 14 der Kassetten 12 befindet sich weiter stromab eine Einrichtung 28 zum Ausstoßen der Kassetten 12 aus ihrem normalen Transportweg 14, wobei diese Einrichtung 28 eine am Ende 30 eines schwenkbaren Hebels 32 angebrachte Ausstoßrolle 34 zum Ausstoßen der Kassetten aus ihrem Transportweg 14 aufweist. Die Ausstoßstellung der Ausstoßrolle 34 ist in Fig. 1 gestrichelt gezeigt, wobei ebenfalls eine gerade ausgestoßene Kassette 12' gestrichelt dargestellt ist.

Beidseits des Transportweges 14 für die Kassetten 12 sind in Höhe der Aufbringstation 20 zum Aufbringen der Etiketten 22 auf die Kassetten 12 mit jeweils drei Etikettenhaltern 36 versehene Rundläuferköpfe 38, 58 angeordnet. Die Etikettenhalter 36 sind dabei um die Rundläuferköpfe 38, 58 symmetrisch unter jeweiligen Winkelabständen von 120° angebracht. Entsprechend sind um die Rundläuferköpfe 38, 58 neben der Aufbringstation 20, von dieser um Winkelabstände von 120° entfernt, jeweils eine Übergabestation 39 mit einem Etiketten-Vorratsstapel 40 sowie eine Auftragstation 42 zum Haftfähigmachen der Etiketten 22 durch Auftragen einer Verbinderflüssigkeit, wie eines Lösungsmittels zum Anlösen der Kassettenoberfläche oder eines Klebstoffes, angeordnet. Die Etikettenhalter selbst entsprechen im wesentlichen Etikettenhaltern oder Übertragungseinrichtungen, wie sie in der US-A-2 676 726 beschrieben sind, wobei die Etikettenhalter 36 entsprechend der rechteckigen Form der Etiketten 22 mit äußeren Begrenzungsvorsprüngen versehen sind. Darüber hinaus sind die Etikettenhalter 36 mit Stiften 44 versehen, die der exakten Positionierung der Etiketten auf den Etikettenhaltern dienen und zum Ermöglichen des Auftragens von Verbindungsflüssigkeit auf die Etiketten 22 gegen Spiralfedern (nicht gezeigt) einwärts in die Etikettenhalter bewegbar sind.

Die Auftragstation 42 weist bei dem in Fig. 1 und 2 gezeigten Ausführungsbeispiel im wesentlichen eine Auftragwalze 46 zum Auftragen der Verbinderflüssigkeit aus einem Verbinderflüssigkeitsbad 48 auf ein auf einem Etikettenhalter 36 gehaltenes Etikett 22 auf. Wie ausgeführt, besteht die Verbinderflüssigkeit, die ein haftendes Verbinden des Etiketts mit einer Kassette bewirkt, vorteilhafterweise aus einem die Oberfläche der Kassetten anlösenden Lösungsmittel, wie beispielsweise Perchlorethylen, auch als Tetrachloräthen bekannt.

Die Auftragwalze 46 ist mit einem Stoffstück versehen, welches in einer Klemmeinrichtung 50 eingespannt ist. Die Achse 52 der Auftragwalze 46 ist horizontal angeordnet. Am oberen Umfang steht die Umfangwalze 46 mit einer entsprechend ausgerichteten Abstreifwalze 54 in Verbindung. Die Abstreifwalze 54 ist beispielsweise aus Metall hergestellt. Wesentlich ist, daß der senkrechte Abstand d von der Achse 52 der Auftragwalze 46 bis zur unteren Kante des im Etikettenhalter 36 befindlichen Etiketts 22 mindestens etwa 30 mm beträgt, so daß die Auftragwalze 46 beim Abrollen über das im Etikettenhalter 36 befindliche Etikett 22, wobei die Verbinderflüssigkeit, also hier das Lösungsmittel, auf das Etikett 22 übertragen wird, in ausreichendem Maße im Verbinderflüssigkeits- bzw. Lösungsmittelbad umlaufen kann, um gut getränkt zu werden. Neben dem Rundläuferkopf 38 ist in Höhe der in den Etikettenhaltern 36 befindlichen Etiketten eine Fotozellenanordnung 56 vorgesehen, die elektrisch mit der Einrichtung 28 verbunden ist, um in dem Falle, daß sich auf einem vorbeilaufenden Etikettenhalter 36 kein Etikett 22 befindet, die entsprechende Kassette 12' durch die Ausstoßrolle 34 aus dem Transportweg 14 der Kassetten 12 ausstoßen zu lassen.

Die Funktionsweise der insoweit beschriebenen Vorrichtung nach dem Ausführungsbeispiel, welches in den Fig. 1 und 2 gezeigt ist, ist die folgende:
Bei eingeschalteter Etikettiervorrichtung 10 werden von einem Kassettenstapel 59 in üblicher Weise Kassetten 12 nacheinander in ihren über der Transportkette 16 befindlichen Transportweg gedrückt und von den an der Transportkette 16 befindlichen Nocken 18 jeweils mitgenommen und sodann zur Aufbringstation 20 transportiert. Die Transportkette 16 läuft dabei kontinuierlich durch. Gleichzeitig wird von einem vor dem Etikettenstapel 40 befindlichen Etikettenhalter 36 durch an diesem befindliche Saugeinrichtungen oder -öffnungen (nicht gezeigt) ein Etikett 22 auf den Etikettenhalter 36 gezogen, wobei es durch die oben erwähnten Stifte 44 und Umwandungsvorsprünge positioniert wird, indem die Stifte 44 durch die Ausnehmungen der Etiketten 22 in den Etikettenhalter 36 hineintreten. Im folgenden wird das Etikett 22 auf dem Etikettenhalter 36 durch die Saugeinrichtung (nicht gezeigt) festgehalten.

Nach Aufnehmen eines Etiketts 22 vom Vorratsstape140, in Ruhestellung des Rundläuferkopfes 38 erfolgend, dreht sich der Rundläuferkopf 38 um 120°, bis der Etikettenhalter 36, der gerade, wie oben beschrieben, ein Etikett 22 aufgenommen hat, bei der Auftragstation 42 angelangt ist. Beim Vorbeilaufen an der Fotozellenanordnung 56 prüft diese, ob vom vorbeilaufenden Etikettenhalter ein Etikett 22 gehalten wird. Beispielsweise weist der Etikettenhalter 36 bei Verwendung von hellen, insbesondere weißen, Etiketten eine dunkle Fläche auf, so daß die Fotozellenanordnung 56 beim Wahrnehmen einer vorbeilaufenden dunklen Fläche ein Signal an die Einrichtung 28 gibt, durch welches diese zum Einbringen der Ausstoßrolle 34 in den Transportweg 14 der Kassetten nach einer vorgegebenen Verzögerungszeit geschaltet wird, wobei die Verzögerungszeit gerade der Gesamtzeit entspricht, die vom Vorbeilaufen des entsprechenden Kassettenhalters 36 an der Fotozellenanordnung 56 bis zur Aufbringstation 20 und dem Weitertransport einer gleichzeitig mit dem entsprechenden Kassettenhalter 36 in der Aufbringstation 20 befindlichen Kassette 12 sowie deren Transport bis zur Ausstoßrolle 34 vergeht, so daß gerade die Kassette 12' ausgestoßen wird, auf der sich zumindest einseitig kein Etikett 22 befindet, da im Etikettenhalter 36 kein aufzubringendes Etikett vorhanden war.

Nach Vorbeilaufen an der Fotozellenanordnung 56 erreicht der Etikettenhalter 36 die Auftragstation 42. In dieser Stellung hält der Rundläuferkopf 38 wieder an. Befindet sich im Etikettenhalter 36 ein Etikett 22, wird die Auftragwalze 46 unter gleichzeitigem radialem Hervorstoßen des Etikettenhalters 36 unter Zurückziehen der Stifte 44 vom Rundläuferkopf 38 aus nach oben bewegt, wobei die Auftragwalze 46 sich in der durch den in Fig. 2 gezeigten Pfeil gegebenen Richtung dreht Dabei nimmt die Auftragwalze 46 aus dem Flüssigkeitsbad 48 Verbinderflüssigkeit, also hier Lösungsmittel, auf. Überschüssiges Lösungsmittel wird von der die Auftragwalze 46 berührenden Abstreifwalze 54 zurückgehalten. Sodann wird der entsprechende Teil der Auftragwalze 46, der in ausreichender Weise mit Lösungsmittel getränkt ist, über das im Etikettenhalter 36 befindliche Etikett 22 geführt bzw. gerollt und gibt ausreichend Lösungsmittel an das Etikett 22 ab.

Anschließend wird der Rundläuferkopf 38 um eine Station, d. h. um 120°, weiterbewegt und das in einem Etikettenhalter 36 befindliche, gerade angefeuchtete Etikett 22 zur Aufbringungsstation 20 gebracht. Dort wird gleichzeitig, wie schon oben ausgeführt, eine Kassette mittels einer Hebebühne von der Transportkette 16 abgehoben und in der Hebebühne gehalten, während die Transportkette 16 und der entsprechende, von dieser mitgeführte Nocken 18 unter der Kassette 12 hindurchlaufen. Das befeuchtete Etikett 22 wird durch radiales Hervorbewegen des Etikettenhalters 36 gegen die Kassette 12 gedrückt. In gleicher Weise wird ein entsprechendes Etikett 22 vom gegenüberliegenden Etikettenhalter 36 gegen die andere Seite der Kassette 12 gedrückt, und anschließend werden beide Etikettenhalter wieder zurückgezogen. Der Rundläuferkopf 38 wird sodann wieder um einen Schritt herumbewegt, während gleichzeitig die gerade mit Etiketten 22 versehehe Kassette 12 aus der Hebebühne von der nachfolgenden Kassette fortgeführt wird, und wobei die nachfolgende Kassette beim Ankommen in der Aufbringstation 20 wieder angehoben wird, während der sie bis hierher mitführende Nocken 18 unter ihr hindurchläuft und die zwischenzeitlich auf die Transportkette 16 abgesenkte, gerade mit Etiketten versehene, Kassette 12 weiter mitnimmt.

Die beidseitig mit Etiketten 22 versehene Kassette 12 wird sodann durch die Station 24 geführt, in der die Druckrolle 26 die Etiketten 22 fest an die Kassette 12 andrückt. Die über die Einrichtung 28, die nicht betätigt wird, weil die vorgegebene Kassette beidseitig mit Etiketten versehen ist, hinausgeführte Kassette 12 kann weiter gehandhabt werden, beispielsweise zum erneuten Stapeln und Verpacken od. dgl.

Bei dem in den Fig. 3 bis 5 gezeigten Ausführungsbeispiel der Erfindung ist die Auftragstation 42 anders ausgebildet. Dabei weist die Auftragstation 42, wie Fig. 3 schematisch und Fig. 4 und 5 im Detail erkennen lassen, eine dem Etikettenhalter 36 des Rundläuferkopfes 38 gegenüberliegende, vertikal angeordnete Befeuchtungsplatte 86 auf, unterhalb derer eine Auffangwanne 100 für überschüssige Verbindungsflüssigkeit angeordnet ist. Wie Fig. 4 und 5 im einzelnen wiedergeben, weist die Befeuchtungsplatte 86 eine Vielzahl von in ihre Stirnfläche mündenden Befeuchtungskanälen 90 auf, die - siehe Fig. 5 - in einer horizontalen Reihe angeordnet sind und mit einer Versorgungsleitung 92 in Verbindung stehen. Die Versorgungsleitung 92 wiederum steht, wie Fig. 4 zeigt, über eine Zuführleitung 94 und eine Pumpe 96, vorzugsweise in Form einer fein und exakt dosierenden Membranpumpe, mit einem Reservoir 98 für Verbindungsflüssigkeit in Verbindung. Weiterhin läßt Fig. 4 erkennen, daß unterhalb der Befeuchtungsplatte 86 bzw. des Etikettenhalters 36 eine Auffangwanne 100 für überschüssige Verbindungsflüssigkeit angeordnet ist. Die Auffangwanne 100 wiederum steht über eine Rückführleitung 102 mit einem Filter 104, in dem aus der rückströmenden überschüssigen Verbindungsflüssigkeit partikelförmige Schwebestoffe, wie insbesondere Abrieb von den zu befeuchtenden Etiketten und Bestandteile des Befeuchtungstuches 106, auf welches weiter unten noch eingegangen wird, herausgefiltert werden, mit der Pumpe 96 in Verbindung.

Wichtig ist, daß die Stirnfläche der Befeuchtungsplatte 86 das Befeuchtungstuch 106 trägt, welches, wie es ebenfalls als erfindungswesentlich anzusehen ist, in das Verbindungsflüssigkeitsbad in der Auffangwanne 100 eintaucht. Fig. 5 läßt erkennen, daß das Befeuchtungstuch 106 an der in Fig. obenliegenden vertikalen Längskante der Befeuchtungsplatte 86 festgeklemmt und an der gegenüberliegenden, in Fig. 5 unten gezeigten vertikalen Längskante an einer drehbaren Leiste angeklemmt ist, welche über einen Hebel 108 unter der Einwirkung einer Feder 110 steht. Durch diese Anordnung wird das Befeuchtungstuch 106 ständig straff über die Stirnfläche der Befeuchtungsplatte 86 gespannt. Natürlich kann auch vorgesehen sein, daß das Befeuchtungstuch an horizontalen Einrichtungen eingespannt ist, jedoch hat sich die gezeigte Ausführungsform als besonders günstig erwiesen, weil hierdurch ein Eintauchen des Befeuchtungstuches in die in der Auffangwanne 100 befindliche Verbindungsflüssigkeit möglich ist. Auch kann natürlich, in Fig. 5 gesehen, die obere Einspanneinrichtung für das Befeuchtungstuch 106 als Vorratsrolle ausgebildet sein, so daß also nicht nur ein ständiges Nachspannen, sondern auch ein Erneuern des Befeuchtungstuches, welches sich gerade vor der Stirnfläche der Befeuchtungsplatte 86 befindet, möglich ist.

Das Eintauchen des Befeuchtungstuches 106 in die Verbindungsflüssigkeit in der Auffangwanne 100 ist besonders günstig, weil hierdurch eine Dochtwirkung entsteht, durch die, in Verbindung mit dem wohl-dosierten Beaufschlagen der Befeuchtungskänäle 90 mit Verbindungsflüssigkeit, eine völlig gleichmäßige Benetzung und Befeuchtung des Befeuchtungstuches 106 gewährleistet ist. Dadurch wird verhindert, daß überschüssiger Klebstoff bzw. überschüssige Verbindungsflüssigkeit auf das auf dem Etikettenhalter 36 befindliche Etikett gelangen, wodurch ein sehr sauberer Etikettiervorgang sichergestellt ist.

Zu bemerken ist noch, daß die Befeuchtungsplatte 86 bei 112 schwimmend gelagert ist, wobei diese Lagerung natürlich auf mannigfache, dem Fachmann geläufige Weise bewerkstelligt werden kann, beispielsweise mittels relativ weite Bohrungen durchsetzender Bolzen, die durch Federn abgestützt sind, oder aber auch durch Kugelgelenk.- oder kardanische Lagerung.

Weiterhin sei noch angemerkt, daß die Befeuchtungsplatte 86 auch ihrerseits pneumatisch oder hydraulisch in Richtung auf den Etikettenhalter 36 und von diesem weg bewegbar sein kann, so daß es also bei diesem Ausführungsbeispiel einer Betätigung der Verschiebeeinrichtung des Etikettenhalters 36 nicht bedarf, um das von dem Etikettenhalter getragene Etikett mit dem Befeuchtungstuch 106 in Kontakt zu bringen.

Weiterhin sei angemerkt, daß die Membranpumpe 96 vorzugsweise leistungsabhängig gesteuert wird, d. h. also, daß in Ruhestellung der Maschine nur sehr wenig Flüssigkeit pro Zeiteinheit durch die Befeuchtungskanäle 90 gefördert wird, die gerade ausreicht, um, in Verbindung mit der beschriebenen Dochtwirkung, das Befeuchtungstuch 106 gerade angefeuchtet zu halten, wie es für einen ersten Etikettiervorgang erforderlich ist. In Abhängigkeit von der Drehzahl der Rundläuferköpfe 38, 58 kann dann die Verbinderflüssigkeitsdosierung gesteuert werden, wobei insbesondere auch eine taktabhängige, diskontinuierliche Beaufschlagung der Befeuchtungskanäle 90 mit Verbinderflüssigkeit, also beispielsweise bei jedem Stillstand der Rundläuferköpfe, möglich ist.

Bei dem in den Fig. 6 bis 8 gezeigten Ausführungsbeispiel der Erfindung weist die Übergabestation 39 nun in der aus der Zeichnung ersichtlichen Weise eine Führungsrinne 60 auf, die im wesentlichen horizontal und radial zu dem Rundläuferkopf 38 bzw. 58 verläuft und an ihrem . den Rundläuferkopf 38 - im folgenden wird nur noch auf diesen Bezug genommen - zugewandten Ende zwei vertikale Anlagekanten 62, 64. aufweist. Der Vorratsstapel 40, der aus den vertikal angeordneten Einzeletiketten 22 besteht, wird durch eine Druckplatte 66 in Richtung auf den Etikettenhalter 36 bzw. auf die Xklagekanten 62, 64 gedrückt. Bereits Fig. 6 läßt erkennen, daß der Druckplatte 66 eine mit dieser fest verbundene pneumatische Kolben-Zylinder-Einheit 68 zugeordnet ist.

Wie nun aus den Fig. 7 und 8 im einzelnen hervorgeht, ist die Druckplatte 66 über eine Schnur 69, die über eine Umlenkwalze 70 läuft, durch Einzelgewichte 72, 74, 76 belastet, so daß also der Vorratsstapel 40 gegen die Anlagekanten 62, 64 gedrückt wird. Die Kolben-Zylinder-Einheit 68, die pneumatisch betrieben wird und fest mit der Druckplatte 66 verbunden ist, weist in der aus Fig. ersichtlichen Weise einen Bremsstift 78 auf, der gegen die horizontale Lauffläche 80 der Druckplatte 66 und damit der Führungsrinne 60 drückbar ist. Wie Fig. 8 weiter zeigt, sind unter den Gewichten 72, 74, 76 zwei konzentrische Rohre 82, 84 unterschiedlichen Durchmessers und unterschiedlicher Höhe angeordnet, auf der die lose auf die Schnur 69 aufgezogenen Einzelgewichte 72 und 74 zur Anlage kommen können.

Die aus Fig. 7 und 8 im einzelnen ersichtliche Übergabevorrichtung arbeitet wie folgt:
Im Normalzustand ist der Bremsstift 78 nicht betätigt, d. h. also, die Druckplatte 66 wird durch die Kolben-Zylinder-Einheit 68, die als Bremseinrichtung wirkt, hinsichtlich ihres Vorschubes in Richtung auf den Etikettenhalter 36 nicht abgebremst. In diesem Zustand drückt die Druckplatte 66 gewichtsbelastet die Etiketten gegen die Anlagekanten 62, 64. Fährt der Etikettenhalter 36 nun, pneumatisch gesteuert, aus der in Fig. 7 und 8 ersichtlichen Position nach rechts, nämlich in Anlage an den Etikettenstapel 40, so drückt er diesen unter gleichzeitigem geringfügigem Verschieben der Druckplatte 66 nach rechts hinten. In dieser Stellung ist nun das dem Etikettenhalter 36 nächstliegende, abzunehmende Etikett von den Anlagekanten 62, 64 abgehoben. Nun wird in dieser Position die Druckplatte 66 arretiert, indem der Bremsstift 78 ausgefahren wird und breitschlüssig an der Lauffläche 80 der Führungsrinne 60 angreift. Dadurch kann das vordere Etikett druckfrei auf den Etikettenhalter 36 angesaugt werden, ohne daß es an die Anlagekanten 62, 64 angedrückt würde, wodurch der Übergabevorgang entscheidend erleichtert wird.

Durch die in Fig. 8 ersichtliche Anordnung der Einzelgewichte 72, 74 und 76 ist im übrigen gewährleistet, daß mit wachsendem Vorschub der Druckplatte 66, also abnehmender Höhe bzw. Länge des Etikettenstapels 40, eine immer stärkere Entlastung der Druckplatte 66 auftritt, so daß die Etiketten des Etikettenstapels 40 nur mit dem unbedingt notwendigen Druck gegen die vorderen Anlagekanten 62, 64 gedrückt werden.

Bei dem in Fig. 9 schematisch wiedergegebenen Ausführungsbeispiel der Erfindung sind. neben dem Transportweg 14 für die Kompaktkassetten 12 beidseitig des Transportweges 14 Druckstationen 31 mit jeweils einer Druckwalze 33 mit vertikaler Achse 35 und einem Farbwerk 37 vorgesehen, die zum Bedrucken der etikettierten Kassetten dienen.

## Patentansprüche

1. Vorrichtung zum Etikettieren von flachen Gegenständen (12), wie Kompaktkassetten, Videokassetten od. dgl., mit in einem Vorratsstapel (40) zur Übergabe auf Etikettenhalter (36) angeordneter Etiketten (22), wobei die Etikettenhalter (36) mit zum Übernehmen der Etiketten (22) mit Unterdruck beaufschlagbaren Saugbohrungen und mit Vertiefungen der Gegenstände und Durchbrüchen sowie Umrandungen der Etiketten (22) entsprechenden, abgeschrägten Vorsprüngen (44) versehen sind, und mit einer Einrichtung (48, 46, 54; 106) zum Haftfähigmachen der Etiketten (22), wobei die Etikettenhalter (36) an mindestens einem schrittweise umlaufenden Rundläuferko^{p}f (38) radial beweglich angeordnet und von diesem zu stationären Funktionsstationen, nämlich einer Übergabestation (39), in der jeweils ein Etikett (22) durch einen der Etikettenhalter (36) übernommen wird, einer Auftragstation (42), in der das Etikett (22) haftfähig gemacht wird, und einer Aufbringstation (20) zum Aufbringen der Etiketten (22) auf die Gegenstände (12), bewegbar sind, dadurch gekennzeichnet, daß eine am Rundläüferkopf .(38) kontinuierlich vorbeilaufende Transportkette (16) mit die Gegenstände (12) schiebenden Nocken (18) vorgesehen ist; und daß die Aufbringstation (20) mit einer die Gegenstände (12) von der durchlaufenden Transportkette (16) über die Höhe der Nocken (18) heraushebenden Hebebühne versehen ist.

2. Vorrichtung nach Anspruch 1, dadurch gekennzeichnet, daß an der Aufbringstation (20) beidseits der Transportkette (16). gleiche, spiegelbildliche, synchron arbeitende Rundläuferköpfe (38, 58) mit entsprechenden Umfangsstationen (39, 42, 20) angeordnet sind.

3. Vorrichtung nach Anspruch 1 oder 2, dadurch gekennzeichnet, daß die Auftragstation (42) eine horizontal liegende, zum Aufbringen einer Verbinderflüssigkeit auf die Etiketten (22) um ihre vertikal bewegliche Achse drehbare, mit Verbinderflüssigkeit versehbare Auftragwalze (46) aufweist.

4. Vorrichtung nach Anspruch 3, dadurch gekennzeichnet, daß die Auftragwalze (46) mit Stoff bespannt ist.

5. Vorrichtung nach Anspruch 4, dadurch gekennzeichnet, daß die Auftragwalze (46) mit einem Strumpf umspannt ist.

6. Vorrichtung nach Anspruch 4, dadurch gekennzeichnet, daß die Auftragwalze (46) mit einer sich über ihre Länge erstreckenden Klemmeinrichtung (50) versehen ist, in die beidseitig ein rechteckiges Stoffstück eingespannt ist.

7. Vorrichtung nach Anspruch 6, dadurch gekennzeichnet, daß die Auftragwalze (46) derart reversibel abrollbar ist, daß die Klemmeinrichtung (50) von der Etikettenfläche ferngehalten wird.

8. Vorrichtung nach einem der Ansprüche 3 bis 7, dadurch gekennzeichnet, daß die Auftragwalze (46) in einem unter ihr befindlichen, mit ihrer Achse vertikal beweglichen Verbinderflüssigkeitsbad (48) umrollt; und daß der vertikale Abstand (d) der Achse der Auftragswalze (46) zur Unterkante des in einem Etikettenhalter (36) befindlichen Etiketts (22) mindestens 30 mm beträgt.

9. Vorrichtung nach einem der Ansprüche 3 bis 11, dadurch gekennzeichnet, daß in Kontakt mit der Auftragwalze (46) eine Abstreifwalze (54) angeordnet ist.

10. Vorrichtung nach einem der Ansprüche 3 bis 9, dadurch gekennzeichnet, daß die Auftragwalze (46) leicht bombiert ausgeführt ist.

11. Vorrichtung nach Anspruch 1 oder 2, dadurch gekennzeichnet, daß die Auftragstation (42), in der die Etiketten (22) haftfähig gemacht werden, eine dem Etikettenhalter (36) gegenüberliegende, im wesentlichen vertikal angeordnete, mit einem Befeuchtungstuch (106) versehene Befeuchtungsplatte (86) aufweist, in deren dem Befeuchtungstuch zugewandte Stirnfläche nahe der Plattenoberkante eine Vielzahl von Befeuchtungskanälen (90) mündet, die mittels einer Pumpe (96) aus einem zentralen Reservoir (98) dosiert mit die Etiketten haftfähig machender Verbinderflüssigkeit beaufschlagbar sind; und daß unterhalb der Befeuchtungsplatte (86) eine Auffangwanne (100) zum Aufnehmen überschüssiger Verbinderflüssigkeit angeordnet ist, die über eine Rücklaufleitung (102) mit der Pumpe (96) in Verbindung steht.

12. Vorrichtung nach Anspruch 11, dadurch gekennzeichnet, daß zwischen Auffangwanne (100) und Pumpe (96) ein Filter (104) eingeschaltet ist.

13. Vorrichtung nach Anspruch 11 oder 12, dadurch gekennzeichnet, daß die Befeuchtungs= platte (86) schwimmend gelagert ist.

14. Vorrichtung nach einem der Ansprüche 11 bis 13, dadurch gekennzeichnet, daß das Befeuchtungstuch. (106) nahe den vertikalen Längskanten der Befeuchtungsplatte (86) eingespannt ist.

15. Vorrichtung nach Anspruch 14, dadurch gekennzeichnet, daß das Befeuchtungstuch (106) nahe einer vertikalen Längskante der Befeuchtungsplatte (86) fest eingespannt und nahe der gegenüberliegenden Längskante mit einer Spanneinrichtung (108, 110) verbunden ist.

16. Vorrichtung nach Anspruch 15, dadurch gekennzeichnet, daß die Spanneinrichtung (108, 110) mindestens einen permanent unter Federspannung (110) stehenden Hebel (108) aufweist.

17. Vorrichtung nach einem der Ansprüche 11 bis 16, dadurch gekennzeichnet, daß das Befeuchtungstuch (106) in die in der Auffangwanne (100) befindliche Verbinderflüssigkeit eintaucht. -

18. Vorrichtung nach einem der Ansprüche 11 bis 17, dadurch gekennzeichnet, daß die Befeuchtungskanäle (90) in einer horizontalen Reihe in der Stirnfläche der Befeuchtungsplatte (86) münden.

19. Vorrichtung nach einem der Ansprüche 11 bis 18, dadurch gekennzeichnet, daß die Befeuchtungsplatte (86) gesteuert in Richtung auf den Etikettenhalter (36) verschiebbar ausgebildet ist.

20. Vorrichtung nach Anspruch 19, dadurch gekennzeichnet, daß die Befeuchtungsplatte (86) pneumatisch bewegbar ist.

21. Vorrichtung nach Anspruch 19 oder 20, dadurch gekennzeichnet, daß die Auffangwanne (100) sich unterhalb des gesamten Verschiebebereiches der Befeuchtungsplatte (86) erstreckt.

22. Vorrichtung nach einem der vorangehenden Ansprüche, dadurch gekennzeichnet, daß im Transportweg (14) der Gegenstände (12) stromab des Rundläuferkopfes (38) bzw. der Rundläuferköpfe (38, 58) elastische Druckrollen (26) angeordnet sind.

23. Vorrichtung nach einem der vorangehenden Ansprüche, dadurch gekennzeichnet, daß am Laufweg der in den Etikettenhaltern (36) befindlichen Etiketten (22) eine Fotozelle (56) vorgesehen ist, die mit einer in den Transportweg (14) der mit Etiketten versehenen Gegenstände (12) einbringbaren Ausstoßrolle (34) verbunden ist, um auf ein durch die Fotozelle (56) bewirktes Signal nach einer vorgegebenen Verzögerungszeit durch Einbringen der Ausstoßrolle (34) einen entsprechenden Gegenstand (12) seitlich aus dem Transportweg (14) herauszudrücken.

24. Vorrichtung nach Anspruch 23, dadurch gekennzeichnet, daß die Fotozelle (56) derart mit einer Betätigungseinrichtung für die Auftragwalze (46) bzw. die Befeuchtungsplatte (86) zusammengeschaltet ist, daß die Auftragwalze (46) bzw. die Befeuchtungsplatte (86) bei einem Nichtvorhandensein eines Etiketts im entsprechenden Etikettenhalter (36) nicht betätigbar ist.

25. Vorrichtung nach einem der vorangehenden Ansprüche, dadurch gekennzeichnet, daß zumindest die durch Durchbrüche der Etiketten hindurchtretenden Vorsprünge (44) der Etikettenhalter (36) zur Etikettenaufnahmefläche des Etikettenhalters (36) vertikal beweglich sind.

26. Vorrichtung nach Anspruch 25, dadurch gekennzeichnet, daß die Vorsprünge (44) elastisch beaufschlagt sind.

27. Vorrichtung nach einem der vorangehenden Ansprüche, gekennzeichnet durch eine in der Übergabestation (39) im wesentlichen horizontal sowie radial zu dem Rundläuferkopf (38. 58) angeordnete Führungsrinne (60) zur Aufnahme des Vorratsstapels (40) im wesentlichen vertikal angeordneter Etiketten (22), deren Querschnitt im wesentlichen demjenigen der Etiketten entspricht und die an ihrem dem Etikettenhalter (36) bzw. dem Rundläuferkopf (38, 58) zugewandten Vorderende mindestens zwei einander gegenüberliegende Anlagekanten (62, 64) zum Halten des Vorratsstapels aufweist; eine in der Führungsrinne (60) längs-gleitbeweglich angeordnete, die Etiketten in Richtung auf die Anlagekanten drückende Druckplatte (66); und eine Bremseinrichtung (68, 78) zur Druckentlastung der Druckplatte (66) und damit des Etiketten-Vorratsstapels (40) nach dem Heranführen des Etikettenhalters (36) während der Etikettenübergabe von dem Vorratsstapel (40) auf den Etikettenhalter (36).

28. Vorrichtung nach Anspruch 27, dadurch gekennzeichnet, daß die Druckplatte (66) in Richtung auf den Etikettenhalter (36) gewichtsbelastet (72, 74, 76) ist.

29. Vorrichtung nach Anspruch 28, dadurch gekennzeichnet, daß die Druckplatte (66) über eine Anzahl von Einzelgewichten (72, 74, 76) belastet ist, die mit zunehmendem Vorschub der Druckplatte und damit abnehmender Höhe bzw. Länge des Etiketten-Vorratsstapels (40) nacheinander abstützbar sind.

30. Vorrichtung nach Anspruch 29, dadurch gekennzeichnet, daß die Einzelgewichte (72, 74, 76) unterschiedliche Durchmesser haben, auf einer mit der Druckplatte (66) über mindestens eine Umlenkwalze (70) verbundenen Schnur lose aufgereiht sind und bei wachsendem Vorschub der Druckplatte nacheinander auf den Umfangskanten konzentrischer Rohrstücke (92, 94) unterschiedlicher Höhe zur Auflage kommen.

31. Vorrichtung nach einem der Ansprüche 27 bis 30, dadurch gekennzeichnet, daß die Bremseinrichtung für die Druckplatte (66) eine den gesamten Vorschubweg der Druckplatte überspannende Druckleiste und eine feststehende Kolben-Zylinder-Einheit aufweist, welche die Druckplatte über die Druckleiste bei der Etikettenübergabe gegen die Lauffläche (80) der Führungsrinne (60) drückt.

32. Vorrichtung nach einem der Ansprüche 27 bis 30, dadurch gekennzeichnet, daß die Bremseinrichtung für die Druckplatte (66) eine mit der Druckplatte fest verbundene, mit dieser verschiebliche Kolben-Zylinder-Einheit (68) aufweist, die bei Betätigung einen Bremsstift (78) gegen die Druckplatten-Lauffläche (80) drückt.

33. Vorrichtung nach Anspruch 31 oder 32, dadurch gekennzeichnet, daß die Kolben-Zylinder-Einheit (68) pneumatisch betätigbar ist.

34. Vorrichtung nach einem der Ansprüche 27 bis 33 und Anspruch 2 sowie einem der Ansprüche 15 oder 16, dadurch gekennzeichnet, daß der eine Rundläuferkopf (58) beim Feststellen des Nichtvorhandenseins eines Etiketts (22) auf dem entsprechenden Etikettenhalter des anderen Rundläuferkopfes (38) das entsprechende Etikett in der Aufbringstation (20) nicht abgibt, sondern während eines weiteren Umlaufes festhält, bis auch beim anderen Rundläuferkopf ein entsprechendes Etikett vorhanden ist.

## Claims

1. Apparatus for labelling flat articles (12), such as compact cassettes, video cassettes, or the like, comprising labels (22) disposed in a supply pile (40) for transfer to label holders (36) having suction bores adapted to be supplied with vacuum in order to receive the labels (22), and bevelled projections (44) corresponding to recesses in the articles and apertures and borders of the labels (22), and comprising means (48, 46, 54; 106) for rendering the labels (22) adhesive, the label holders (36) being disposed for radial movement on at least one stepwise rotating turret head (38) and being movable by said turret head to stationary function stations, i.e. a transfer station (39) where one label (22) at a time is received by one of the label holders (36), an application station (42) in which the label (22) is rendered adhesive, and an affixing station (24) for affixing the labels (22) on to the articles (12), characterised in that a conveyor chain (16) continuously moving past the turret head (38) is provided with cams (18) which move the articles (12); and the affixing station (20) is provided with a lifting platform which lifts the articles (12) from the moving conveyor chain (16) above the height of the cams (18;.

2. Apparatus according to claim 1, characterised in that identical mirror-image synchronously operating turret heads (38, 58) with corresponding peripheral stations (39, 42, 20) are disposed at the affixing station (20) on either side of the conveyor chain (16).

3. Apparatus according to claim 1 or 2, characterised in that the application station (42) comprises a horizontal applicator roll (46) which for applying a bonding liquid to the labels (22) is adapted to be provided with such liquid and is rotatable about its vertically movable axis.

4. Apparatus according to claim 3, characterised in that the applicator roll (46) is cloth- covered.

5. Apparatus according to claim 4, characterised in that the applicator roll (46) is covered with a sleeve.

6. Apparatus according to claim 4, characterised in that the applicator roll (46) is provided with a clamping means (50) which extends over its length and in which a rectangular piece of cloth is clamped on both sides.

7. Apparatus according to claim 6, characterised in that the applicator roll (46) is so reversibly rollable that the clamping means (50) is kept away from the label surface.

8. Apparatus according to any one of the claims 3 to 7, characterised in that the applicator roll (46) rolls in a bonding liquid bath (48) situated beneath it and movable with its axis vertically; and the vertical distance (d) between the axis of the applicator roll (46) and the bottom edge of the label (22) in a label holder (36) is at least 30 mm.

9. Apparatus according to any one of the claims 3 to 11, characterised in that a stripper roll (54) is provided in contact with the applicator roll (46).

10. Apparatus according to any one of ctaims 3 to 9, characterised in that the applicator roll (46) is slightly curved.

11. Apparatus according to claim 1 or 2, characterised in that the application station (42) in which the labels (22) are rendered adhesive has a substantially vertical damping plate (86) situated opposite the label holder (36) and provided with a damping cloth (106), a plurality of damping ducts (90) leading into the damping plate end face facing the damping cloth near the top of the plate, said ducts being fed from a central reservoir (98) by means of a pump (96) with quantitatively controlled bonding liquid to render the labels adhesive; and a collecting bath (100) for receiving surplus bonding liquid is provided beneath the damping plate (86) and is connected to the pump (96) via a return pipe (102).

12. Apparatus according to claim 11, characterised in that a filter (104) is provided between the collecting bath (100) and the pump (96).

13. Apparatus according to claim 11 or 12, characterised in that the damping plate (86) is floating.

14. Apparatus according to any one of claims 11 to 13, characterised in that the damping cloth (106) is clamped near the vertical longitudinal edges of the damping plate (86).

15. Apparatus according to claim 14, characterised in that the damping cloth (106) is clamped firmly near one vertical longitudinal edge of the damping plate (86) and is connected to a tensioning device (108, 110) near the opposite longitudinal edge.

16. Apparatus according to claim 15, characterised in that the tensioning device (108, 110) comprises at least one lever (108) continuously subjected to spring biasing (110).

17. Apparatus according to any one of claims 11 to 16, characterised in that the damping cloth (106) is immersed in the bonding liquid in the collecting bath (100).

18. Apparatus according to any one of claims 11 to 17, characterised in that the damping ducts (90) lead into the end face of the damping plate (86) in a horizontal row.

19. Apparatus according to any one of claims 11 to 18, characterised in that the damping plate (86) is controllably slideable in the direction of the label holder (36).

20. Apparatus according to claim 19, characterised in that the damping plate (86) is pneumatically movable.

21. Apparatus according to claim 19 or 20, characterised in that the collecting bath (100) extends beneath the entire range of displacement of the damping plate (86).

22. Apparatus according to any one of the preceding claims, characterised in that elastic pressure rollers (26) are disposed in the path (14) of conveyance of the articles (12) downstream of the turret head (38) or heads (38, 58).

23. Apparatus according to any one of the preceding claims, characterised in that a photoelectric cell (56) is provided in the path of the labels (22) in the label holders (36) and is connected to an ejector roller (34) introducible into the path (14) of conveyance of the labelled articles (12) in order to push an appropriate article (12) laterally out of the conveying path (14) by introduction of the ejector roller (34) after a predetermined delay time in response to a signal produced by the photoelectric cell (56).

24. Apparatus according to claim 23, characterised in that the photoelectric cell (56) is so connected to an actuating means for the application roll (46) and the damping plate (86) that the roll (46) and plate (86) cannot be actuated in the event of the absence of a label in the corresponding label holder (36).

25. Apparatus according to any one of the preceding claims, characterised in that at least the label holder projections (44) extending through the label apertures are vertically movable in relation to the label receiving surface of the label holder (36).

26. Apparatus according to claim 25, characterised in that the projections (44) are elastically biased.

27. Apparatus according to any one of the preceding claims, characterised by a guide chute (60) disposed in the transfer station (39) substantially horizontally and radially to the turret head (38, 58), said chute being adapted to receive the supply pile (40) of substantially vertical labels (22), the cross-section of said chute being substantially the same as that of the labels and having at its front end facing the label holder (36) and the turret head (38, 58) at least two opposite abutment edges (62, 64) to hold the said pile; a pressure plate (66) disposed for longitudinal sliding in the chute (60) and pressing the labels towards the abutment edges; and a brake means (68, 78) to relieve the pressure plates (66) and hence the label supply pile (40) of pressure after the label holder (36) has been brought into position and during the transfer of the label from the pile (40) to the label holder (36).

28. Apparatus according to claim 27, characterised in that the pressure plate (66) is weighted (72, 74, 76) towards the label holder (36).

29. Apparatus according to claim 28, characterised in that the pressure plate (66) is weighted by means of a number of individual weights (72, 74, 76) which are adapted to be borne successively with increasing feed of the pressure plate and hence decreasing height and length of the label supply pile (40).

30. Apparatus according to claim 29, characterised in that the individual weights (72, 74, 76) have different diameters, are arranged loosely on a cord connected to the pressure plate (66) via at least one deflecting roller (70) and, as the pressure plate feed increases, bear successively on the peripheral edges of concentric tubes (92, 94) at different heights.

31. Apparatus according to any one of claims 27 to 30, characterised in that the brake means for the pressure plate (66) comprises a pressure bar extending over the entire feed travel of the pressure plate, and a stationary jack unit, which presses the pressure plate against the running surface (80) of the guid, chute (60) via the pressure bar when the labels are transferred.

32. Apparatus according to any one of claims 27 to 30, characterised in that the brake means for the pressure plate (66) comprises a jack unit (68) which is rigidly connected to the pressure plate and is displaceable therewith, said unit when actuated pressing a brake pin (78) against the pressure plate running surface (80).

33. Apparatus according to claim 31 or 32, characterised in that the jack unit (68) is adapted to be actuated pneumatically.

34. Apparatus according to any one of claims 27 to 33 and claim 2 and either of claims 15 or 16, characterised in that when the absence of a label (22) is detected one of the turret heads (58) does not transfer a label (22) to the corresponding label holder of the other turret head (38) in the affixing station (20) but retains it for another revolution until a corresponding label is present at the other turret head as well.

## Revendications

1. Appareil pour l'étiquetage d'objets plats (12) tels que cassettes compactes, cassettes vidéo et objets semblables, contenant des étiquettes (22) disposées en une pile (40) pour être transférées à des porte-étiquette (36), ces porte-étiquette (36) étant pourvus de trous d'aspiration pouvant être mis en dépression pour la prise des étiquettes (22) et de saillies biseautées (44) correspondant à des creux des objets et à des jours et des bordures des étiquettes (22), et comportant un dispositif (48, 46, 54; 106) destiné à rendre les étiquettes (22) adhésives, les porte-étiquette (36) étant montés, mobiles radialement, sur au moins une tête tournante (38) tournant pas à pas et amenés par celle-ei à des postes fonctionnels fixes, à savoir un poste de transfert (39) où une étiquette (22) à la fois est prise par un des porte-étiquette (36), un poste d'enduction (42) où l'étiquette (22) est rendue adhésive et un poste d'application (20) où les étiquettes (22) sont appliquées sur les objets (12), caractérisé par le fait qu'est prévue une chaîne transporteuse (16) passant de façon continue devant la tête tournante (38) et pourvue de taquets (18) qui poussent les objets (12), et que le poste d'application (20) est pourvu d'une plateforme élévatrice qui soulève les objets (12) de la chaîne transporteuse circulante (16) au-dessus du niveau des taquets(18).

2. Appareil selon la revendication 1, caractérisé par le fait qu'au poste d'application (20), de part et d'autre de la chaîne transporteuse (16), sont placées des têtes tournantes (38, 58) identiques, symétriques, fonctionnant en synchronisme, autour desquelles se trouvent des postes fonctionelles (39,42,20).

3. Appareil selon l'une des revendications 1 et 2, caractérisé par le fait que poste d'enduction (42) présente .un rouleau enducteur horizontal (46) qui peut recevoir du liquide d'adhésion et tourner autour de son axe mobile verticalement, pour appliquer ce liquide sur les étiquettes (22).

4. Appareil selon ta revendication 3, caractérisé par le fait que le rouleau enducteur (46) est recouvert d'étoffe.

5. Appareil selon la revendication 4, caractérisé par le fait que le rouleau enducteur (46) est entouré d'un manchon.

6. Appareil selon la revendication 4, caractérisé par le fait que le rouleau enducteur. (46) est pourvu d'un dispositif de fixation (50) s'étendant sur sa longueur dans lequel est fixé des deux côtés un morceau d'étoffe rectangulaire.

7. Appareil selon la revendication 6, caractérisé par le fait que le rouleau enducteur (46) peut tourner dans les deux sens de façon que le dispositif de fixation (50) reste à l'écart de la surface de l'étiquette.

8. Appareil selon l'une des revendications 3 à 7, caractérisé par le fait que le rouleau enducteur (46) tourne dans un bain de liquide d'adhésion (48) situé sous lui et mobile verticalement avec lui, et que la distance verticale (d) de son axe au bord inférieur de l'étiquette (22) se trouvant dans un porte-étiquette (36) est d'au moins 30 mm.

9. Appareil selon l'une des revendications 3 à 8, caractérisé par le fait qu'un rouleau doseur (54) est placé en contact avec le rouleau enducteur (46).

10. Appareil selon l'une des revendications 3 à 9, caractérisé par le fait que le rouleau enducteur (46) est légèrement bombé.

11. Appareil selon l'une des revendications 1 et 2, caractérisé par le fait que le poste d'enduction (42) où les étiquettes (22) sont rendues adhésives, présente une plaque de mouillage (86) sensiblement verticale qui fait face au porte-étiquette (36) et est pourvue d'une toile mouillante (106), et sur la face frontale, dirigée vers cette toile, de laquelle débouchent, prés de son bord supérieur, une série de conduits de mouillage (90) qui sont alimentés de façon dosée en liquide rendant les étiquettes adhésives par une pompe (96) depuis un réservoir central (98), et que sous la plaque de mouillage (86) est placée une cuve de récupération (100) destinée à recevoir l'excès de liquide d'adhésion qui est reliée à la pompe (96) par une conduite de retour (102).

12. Appareil selon la revendication 11, caractérisé par le fait qu'un filtre (104) est monté entre la cuve de récupération (100) et la pompe (96).

13. Appareil selon l'une des revendications 11 et 12, caractérisé par le fait que la plaque de mouillage (86) est montée flottante.

14. Appareil selon l'une des revendications 11 à 13, caractérisé par le fait que la toille mouillante (106) est fixée près des bords longitudinaux verticaux de la plaque de mouillage (86).

15. Appreil selon la revendication 14, caractérisé par le fait que la toile mouillante (106) est fixée prés d'un bord longitudinal vertical de la plaque de mouillage (86) et attachée à un dispositif de tension (108, 110) près du bord longitudinal opposé.

16. Appareil selon la revendication 15, caractérisé par le fait que le dispositif de tension (108, 110) présente au moins un levier (108) tiré en permanence par un ressort (110).

17. Appareil selon l'une des revendications 11 à 16, caractérisé par le fait que la toile mouillante (106) trempe dans le liquide d'adhésion qui se trouve dans la cuve de récupération (100).

18. Appareil selon l'une des revendications 11 à 17, caractérisé par le fait que les conduits de mouillage (90) débouchent sur une ligne horizontale sur la face frontale de la plaque de mouillage (86).

19. Appareil selon l'une des revendications 11 à 18, caractérisé par le fait que le plaque de mouillage (86) est mue de façon commandée vers le porte-étiquette (36).

20. Appareil selon la revendications 19,. caractérisé par le fait que la plaque de mouillage. (86) est mue par voie pneumatique.

21. Appareil selon l'une des revendications 19 et 20, caractérisé par le fait que la cuve de récupération (100) s'étend sous toute la zone de déplacement de la plaque de mouillage (86).

22. Appareil selon l'une des revendications précédentes, caractérisé par le fait que des rouleaux presseurs élastiques (26) sont placés sur le chemin de transport (14) des objets (12) en aval de la tète tournante (38) ou des têtes tournantes (38, 58).

23. Appareil selon l'une des revendications précédentes, caractérisé par le fait que sur le chemin des étiquettes (22) qui se trouvent dans les porte-étiquette (36) est prévue une cellule photoélectrique (56) qui est reliée à galet éjecteur (34) qui peut être mis sur le chemin de transport (14) des objets (12) pourvus d'étiquettes pour faire sortir latéralement un objet (12) de ce chemin de transport (14) après un retard déterminé sur un signal produit par la cellule photoélectrique (56).

24. Appareil selon la revendication 23, caractérisé par le fait que la cellule photoélectrique (56) est réunie à un dispositif d'actionnement du rouleau enducteur (46) ou de la plaque de mouillage (86) de façon que ce rouleau (46) ou cette plaque (86) ne puisse pas être actionné quand il n'y a pas d'étiquette dans le porte-étiquette (36) correspondant.

25. Appareil selon l'une des revendications précédentes, caractérisé par le fait qu'au moins les saillies (44) des porte-étiquette (36) qui traversent des jours des étiquettes sont mobiles verticalement par rapport à la surface du porte-étiquette (36) qui reçoit l'étiquette.

26. Appareil selon la revendication 25, caractérisé par le fait que les saillies (44) sont chargées élastiquement.

27. Appareil selon l'une des revendications précédentes, caractérisé par une gouttière de guidage (60) placée au poste de transfert (39) sensiblement horizontalement et radialement relativement à la tête tournante (38, 58) et destinée à recevoir la pile (40) d'étiquettes (22) placées sensiblement verticalement, dont la section correspond sensiblement à celle des étiquettes et l'extrémité antérieure dirigée vers le porte-étiquette (36) et la tête tournante (38, 58) présente au moins deux bords d'appui en regard (62,64) destinés à retenir la pile d'étiquettes, une plaque presseuse (66) pouvant glisser longitudinalement dans la gouttière de guidage (60) et poussant les étiquettes vers les bords d'appui, et un dispositif de freinage (68, 78) destiné à délester la plaque presseuse (66) et ainsi la pile d'étiquettes (40) pendant le transfert de l'étiquette de la pile (40) au porte-étiquette (36) après l'amenée de celui-ci.

28. Appareil selon la revendication 27, caractérisé par le fait que la plaque presseuse (66) est chargée par des poids (72, 74, 76) dans la direction du porte-étiquette (36).

29. Appareil selon la revendication 28, caractérisé par le fait que la plaque presseuse (66) est chargée par un certain nombre de poids (72, 74, 76) qui trouvent l'un après l'autre un appui quand l'avance de la plaque presseuse augmente et qu'ainsi la hauteur ou la longueur de la pile d'étiquettes (40) diminue.

30. Appareil selon la revendication 29, caractérisé par le fait que les poids (72, 74, 76) sont de diamètre différent, sont enfilés librement sur une corde reliée à la plaque presseuse (66) par l'intermédiaire d'au moins un rouleau de renvoi (70) et, quand l'avance de la plaque presseuse augmente, viennent s'appuyer l'un après l'autre sur le bord de morceaux de tuyau concentriques (92, 94) de différentes hauteurs.

31. Appareil selon l'une des revendications 27 à 30, caractérisé par le fait que le dispotif de freinage de la plaque presseuse (66) présente une barre de pression couvrant toute la course d'avance de la plaque et un vérin fixe qui, lors du transfert de l'étiquette, presse par l'intermédiaire de la barre de pression la plaque presseuse contre la surface de glissement (80) de la gouttière de guidage (60).

32. Appareil selon l'une des revendications 27 à 30, caractérisé par le fait que le dispositif de freinage de la plaque presseuse (66) présente un vérin (68) fixé rigidiment à celle-ci et mobile avec elle qui, quand il est actionné, presse un doigt de freinage (78) contre la surface de glissement (80) de la plaque presseuse.

33. Appareil selon l'une des revendications 31 et 32, caractérisé par le fait que le vérin (68) est un vérin pneumatique.

34. Appareil selon l'une des revendications 27 à 33, la revendication 2 et l'une des revendications 15 et 16, caractérisé par le fait qu'une tête tournante (58), au poste d'application (20), ne cède pas son étiquette quand il est constaté qu'il n'y a pas d'étiquette (22) sur le porte-étiquette correspondant de l'autre tête tournante (38), mais la conserve pendant encore un tour jusqu'à ce qu'il y ait une étiquette correspondante sur l'autre tête tournante.
